# EUROPÄISCHE PATENTSCHRIFT

(11) **EP 0 636 322 B1**
(45) Veröffentlichungstag und Bekanntmachung des Hinweises auf die Patenterteilung: **06.12.2000**
(21) Anmeldenummer: 94111024.9
(22) Anmeldetag: 15.07.1994
(51) Int. Cl.: A24C 5/39, A24B 3/18

(54) **Fördervorrichtung zum Erzeugen einer Tabakmonolage**
Feeding device for producing an uniform layer
Dispositif de transport pour la formation d'une couche uniforme

(30) Priorität: 31.07.1993 DE 4325838; 16.10.1993 DE 4335385
(43) Veröffentlichungstag der Anmeldung: 01.02.1995
(73) Patentinhaber: Hauni Maschinenbau Aktiengesellschaft, 21033 Hamburg (DE)
(72) Erfinder: Roether, Friedemann, Dr., D-21521 Aumühle (DE); Niehues, Heiko, D-21031 Hamburg (DE); Leckband, Uwe, D-21031 Hamburg (DE); Drewes, Harry, D-22303 Hamburg (DE); Christ, Horst-Udo, D-22359 Hamburg (DE); Dierken, Hans, D-21385 Amelinghausen (DE)

(56) Entgegenhaltungen:
- DE-B- 1 011 798
- DE-U- 1 871 954
- FR-A- 2 187 642
- FR-A- 2 232 278
- GB-A- 1 000 472
- US-A- 2 819 788
- US-A- 3 908 814
- US-A- 4 074 807
- US-A- 4 244 382
- US-A- 4 457 840
- US-A- 4 936 489

## Beschreibung

Die Erfindung betrifft eine Fördervorrichtung zum Erzeugen einer der Weiterbehandlung zugeführten Tabakmonolage aus einem kontinuierlich bewegten Tabakstrom umfassend Fördermittel zum Zuführen des Tabakstromes sowie zum Vereinzeln der Tabakeile innerhalb des Tabakstromes, wobei die Fördermittel wenigstens zwei in Förderrichtung aufeinanderfolgende, mit unterschiedlichen Fördergeschwindigkeiten antreibbare, einen Anförderer und einen Abförderer bildende Förderelemente aufweisen, von denen das - bezogen auf die Förderrichtung - stromab angeordnete Abförderelement eine höhere Fördergeschwindigkeit aufweist.

Unter einer Tabakmonolage" ist im erfindungsgemäßen Sinn ein aus überwiegend nebeneinanderliegenden bzw. vereinzelten Tabakteilen (durch Vorbehandlung erhaltene Strips, Rippen und dergleichen) bestehendes Tabakvlies zu verstehen.
Eine derartige Tabakmonolage ist in vielen Fällen Voraussetzung für eine erfolgreiche Weiterbehandlung des Tabaks beim Durchlaufen eines Arbeitsprozesses zur Vorbereitung auf eine Konfektionierung stabförmiger Endprodukte in Form von Zigaretten, Filterzigaretten und dergleichen.
Derartige Weiterbehandlungs- bzw. Bearbeitungsschritte sind beispielsweise das Sichten oder das Besprühen des Tabakstromes und insbesondere das Scannen bzw. opto-elektronische Abtasten des Tabakstromes in Verbindung mit der Erkennung und Abscheidung von Fremdkörpern, die möglichst frühzeitig auszusondern sind, um Störungen im Verarbeitungsprozeß sowie Qualitätsbeeinträchtigungen des Endproduktes auszuschließen.
Bei allen diesen Behandlungsmaßnahmen hängt die Erzielung eines optimalen Arbeitsergebnisses mit einer möglichst gleichmäßigen Ausbreitung der Tabakmonolage eng zusammen.
Insbesondere Blattabak bzw. entrippter Blattabak in Form von sogenannten Strips", die in Form und Größe unter Umständen den Fremdbestandteilen sehr ähneln, stellt besondere Anforderungen fördertechnischer Art im Hinblick auf eine eindeutige Identifizierung derartiger Fremdkörper im bewegten Tabakstrom.

Eine Fördervorrichtung der eingangs bezeichneten Art ist beispielsweise durch die DE-B-1 011 798 bekannt.
Bei einem Tabakschneider nach der US-A-4 244 382 ist es bekannt, durch eine fördernde Preßwirkung zwischen zwei übereinander angeordneten Förderbandtrumen eine Tabakmasse zu verdichten.
Eine veränderbare Abwurfkantenkonfiguration ist in der US-A-4 457 840 offenbart.

Der Erfindung liegt die Aufgabe zugrunde, eine, bezogen auf ihre Förderleistung sowie ihren Verteilungs- und Vergleichmäßigungseffekt optimierte Fördervorrichtung zu schaffen. Diese Aufgabe wird erfindungsgemäß dadurch gelöst, daß das Abförderelement aus zwei einen Förderkanal bildenden, unter- und oberseitig angeordneten sowie in Förderrichtung synchron antreibbaren Förderbändern besteht.
Gemäß einer zusätzlichen Weiterbildung ist außerdem vorgesehen, daß das - bezogen auf die Förderrichtung - stromauf gelegene Anförderelement als Schwingförderer ausgebildet ist. Bei dieser im Hinblick auf den Durchsatz des Tabakstromes pro Zeiteinheit recht leistungsfähigen Kombination von Fördermitteln, bei der die Fördergeschwindigkeit der Bandfördermittel beispielsweise bis etwa dem Fünffachen der Fördergeschwindigkeit des - bezogen auf die Förderrichtung - stromauf angeordneten Schwingförderers entspricht, sorgt der Schwingförderer für eine Auflockerung und Querverteilung des Tabaks bzw. eine Lösung von Tabakverklumpungen und der schnellere Bandförderer für eine Streckung des Tabakstromes längs der Förderrichtung.

Gemäß weiteren Ausgestaltungen ist der Schwingförderer in Förderrichtung abwärts geneigt, wobei die Neigung des Schwingförderers nach einem zusätzlichen Vorschlag - bezogen auf einen Anstellwinkel im Größenbereich von etwa 15° - nach oben und unten einstellbar ist.
Durch eine zusätzliche Ausgestaltung, gemäß welcher der Schwingförderer mit einem abgestuften Boden versehen ist, wird ein zusätzlicher Löseeffekt auf die unter Umständen noch aneinanderhaftenden Komponenten des Tabakstromes ausgeübt.

Zweckmäßigerweise ist am Abgabeende des Abförderelementes ein Fremdkörperabscheider angeordnet.
Nach einer alternativen Ausführungsform der Erfindung folgt auf das in Förderrichtung geneigt verlaufende Abförderelement ein im wesentlichen horizontal verlaufendes, als Förderband ausgebildetes drittes Förderelement, das eine relativ zum Abförderelement gleiche oder vorzugsweise geringere Fördergeschwindigkeit aufweist. Auf diese Weise werden die durch die Streckung des Tabakstromes längs der Förderrichtung entstandenen Abstände zwischen den einzelnen Komponenten des Tabakstromes in der erzielten Tabakmonolage anschließend durch Stauchung wieder verringert, so daß eine optimale, nahezu geschlossene Tabakmonolage entsteht, die mit relativ hoher Durchsatzgeschwindigkeit den Fremdkörperabscheider passiert.

Der mit der Erfindung erzielte Vorteil besteht darin, daß die Ausbreitung der einzelnen Komponenten des Tabakstrome quer zur Förderrichtung sowie die Streckung des gebildeten Tabakvlieses längs der Förderrichtung zwecks Bildung einer Tabakmonolage aus nebeneinanderliegenden bzw. vereinzelten Komponenten bei einem höheren Tabakdurchsatz erzielt wird, wobei in Verbindung mit einem nachgeschaltenten Fremdkörperabschneider das angestrebte Aussonderungsergebnis hinsichtlich der Art, Form und Größe der erfaßten Fremdkörper gewährleistet ist.

Die Erfindung wird nachstehend anhand von in der Zeichnung dargestellten Ausführungsbeispielen näher erläutert.

Hierbei zeigen:
- Figur 1: eine Fördervorrichtung zur Entfernung von Fremdkörpern aus einem Tabakstrom in der Seitenansicht,
- Figuren 2 bis 5: unterschiedliche Ausführungsbeispiele der Überführungszone zwischen einem Schwingförderer und einem Bandförderer in der Draufsicht A gemäß Figur 1 und
- Figur 6: eine Variante der Fördervorrichtung in der Seitenansicht.

Die in Figur 1 dargestellten, einem Fremdkörperabscheider 1, bezogen auf die Förderrichtung (Pfeil 2) eines Tabakstromes 3, stromauf vorgeordneten Fördermittel bestehen aus einem ersten Förderelement 4 in Form eines Schwingförderers 6 und einem als Bandförderer ausgebildeten zweiten Förderelement 7 in Form eines unterseitigen Förderbandes 8 und eines oberseitigen Förderbandes 9, die auf diese Weise einen in Förderrichtung gegebenenfalls konvergierenden Förderkanal 11 bilden, der durch Seitenwände 12 begrenzt ist und der durch Auf- und Abwärtsverstellung des oberen Förderbandes 9 in seiner lichten Höhe veränderbar ist.

Die mit gemeinsamen oder eigenen Antriebsmitteln synchron betriebenen Förderbänder 8, 9 haben eine höhere Fördergeschwindigkeit als der Schwingförderer 6. Der Schwingförderer 6 ist mit einem abgestuften und gegebenenfalls profilierten Boden 13 versehen und in Förderrichtung (Pfeil 2) in einer Größenordnung von etwa 15° abwärtsgeneigt angeordnet, wobei die Neigung nach oben und unten verstellt werden kann.
Zur Erzielung eines fließenden Übergangs des Tabakstromes 3 vom Schwingförderer 6 auf das Förderband 8 des Bandförderers 7 ist das gesamte Förderelement 7 ebenfalls in Förderrichtung mit einer allerdings geringeren Neigung von etwa 10° angestellt.

Dem in Förderrichtung relativ zum oberen Förderband 9 vorgezogenen Ende des unteren Förderbandes 8 ist der Fremdkörperabscheider 1 zugeordnet, bestehend aus an sich bekannten Laser-Detektoren 14 zum Abtasten des Tabakstromes 3, einer farblich auf den Tabak abgestimmten Referenztrommel 16, einem auf bekannte, in den Fremdkörperabscheider 1 integrierten, nicht dargestellten Bildverarbeitungsprozessor zur Erkennung und Lagebestimmung von Fremdkörpern 17 sowie Ausblasdüsen 18 zum Selektieren der Fremdkörper 17.
Mit 19 ist ein Fördermittel zur Aufnahme und Abförderung des von Fremdkörpern 17 befreiten Tabakstromes 3 und mit 21 ein Fördermittel zum Auffangen und Abfördern der aussortierten Fremdkörper 17 bezeichnet.

Das über dem Förderband 8 des Bandförderers 7 endende Abgabeende des Schwingförderers 6 weist gemäß Figur 2 eine derartige Abwurfkantenbegrenzung 23 auf, daß sich der bei jeder Vorwärtsschwingung des Schwingförderers 6 abgeworfene Tabak auf dem Förderband 8 auf einer Fläche mit einem in der äußeren Umgrenzung etwa rechteckigen Abwurfflächenprofil 24 verteilt.
Erreicht wird dies dadurch, daß die Abwurfkantenbegrenzung 23 in Form einer Abwurfgabel ausgebildet ist bzw. in zahlreiche - bezogen auf die Förderrichtung (Pfeil 2) - wechselweise versetzt hintereinanderliegende, durch Längskanten 26 verbundene Abwurfkantenabschnitte 27 unterteilt ist. Zweckmäßigerweise ist der Abstand zwischen den Längskanten der Gabelzinken größer als die Zinkenbreite. Auf diese Weise fällt der Tabak bei jeder Vorwärtsschwingung des Schwingförderers 6 von den quer zur Förderrichtung 2 parallel zueinander verlaufenden vorderen und hinteren Abwurfkantenabschnitten 27 sowie von den sich in Förderrichtung erstreckenden Längskanten 26 in Form einer flächenhaften Verteilung auf das Förderband 8. Damit reihen sich die abgeworfenen Tabakmengen in den aufeinanderfolgenden Vorwärtsschwingungen des Schwingförderers 6 lückenlos aneinander an, so daß eine quasi geschlossene Tabakmonolage entsteht.

Bei der in Figur 3 dargestellten abgewandelten Ausführungsform ist die durch die Abwurfkantenbegrenzung 223 gebildete Abwurfgabel mit Abwurfzinken 228 versehen, die von in der Förderebene in Förderrichtung 202 konvergierenden Abwurfkantenabschnitten 229 begrenzt sind. Bei dieser Gestaltung ergibt sich durch den über die schrägen Abwurfkantenabschnitte 229 abgeworfenen Tabak lediglich eine etwas andere Verteilung innerhalb des ebenfalls rechteckförmigen Abwurfflächenprofils 224.

Beim nochmals abgewandelten Ausführungsbeispiel gemäß Figur 4 ergibt sich der Abwurfkantenverlauf bzw. die Abwurfkantenbegrenzung 323 aus einer die Bodenfläche des Schwingförderers 6 begrenzenden äußeren Abschlußkante 331 und mehrere quer zur Förderrichtung 302 nebeneinanderliegende Durchbrechungen bzw. Schlitze 332 in der Bodenfläche begrenzenden inneren Abwurfkantenabschnitten 333. Bei dieser Gestaltung mit rechteckförmigen Schlitzen 332 fällt der Tabak bei jedem Vorwärtshub des Schwingförderers 306 über die die Schlitze quer und längs der Förderrichtung begrenzenden Abwurfkantenabschnitte 333 und der zwischen den Schlitzen hindurch nach vorn bewegte Tabak schließlich über die Abschlußkante 331 auf das Förderband 308.

Bei dem nochmals veränderten Ausführungsbeispiel gemäß Figur 5 weisen die Schlitze 432 eine etwas andere bzw. dreieckförmige Konfiguration mit in Förderrichtung divergierenden Abwurfkanten 434 auf, über die der Tabak innerhalb des AbwurfflächenprofilS 424 in einer etwas anderen Verteilung auf das Förderband 408 gelangt.

Die Wirkungsweise ist wie folgt:
Der vorzugsweise über die volle Breite senkrecht zur Zeichenebene auf das hintere Ende des Schwingförderers 6 beispielsweise durch einen Aufwärtsförderer aufgegebene Tabak wird durch die Schwingbewegung in Richtung des Pfeils 2 vorbewegt, wobei auf noch zusammenhaftende Blatteile beim Passieren der Bodenabstufungen 13 ein zusätzlicher Löse- bzw. Trennungseffekt erzielt und damit eine Vereinzelung und Breitenverteilung der Komponenten des Tabakstromes senkrecht zur Zeichenebene unterstützt wird.
Nach dem Übertritt des Tabaks auf das Förderband 8 wird der Tabakstrom stark beschleunigt und dabei derart gestreckt, daß das Blattgut sowie die Fremdkörper 17 auch in Förderrichtung vereinzelt werden. Durch die beim Eintritt des Tabaks in den Förderkanal 11 mitgerissene Luftströmung entsteht eine zusätzliche Ventilationswirkung, welche ein beschleunigtes Mitreißen des Tabakstromes selbst bei relativ hohen Bandgeschwindigkeiten der Förderbänder 8, 9 gewährleistet. Das auf diese Weise in Form einer Monolage vom Förderband 8 abgegebene Tabakvlies 3 passiert die Laser-Detektoren 14, welche über die volle Breite (senkrecht zur Zeichenebene) auf vorbeifliegende Fremdkörper 17 reagieren und entsprechende Signale abgeben.

Durch Signalgabe ganz bestimmter Detektoren 14 erkennt der Bildverarbeitungsprozessor auch die jeweilige Lage der Fremdkörper 17 innerhalb des Tabakstromes 3 und steuert die entsprechenden Ausblasdüsen 18 zur gezielten Aussonderung der erkannten Fremdkörper 17 an. Die insbesondere bei relativ kleinen Fremdkörpern 17 gleichzeitig mit ausgeblasenen Tabakblätter werden danach wieder aussortiert und in den Verarbeitungsprozeß zurückgeführt.

Bei der in Figur 6 dargestellten Variante sind Elemente, die denen des Ausführungsbeispiels gemäß Figur 1 entsprechen, mit um hundert erhöhten Bezugszahlen versehen und nicht noch einmal besonders erläutert.
Die Variante unterscheidet sich nur dadurch von der ersten Ausführungsform, daß dem Fördermittel 107 in Förderrichtung 102 ein weiteres, im wesentlichen horizontal verlaufendes Förderband 122 folgt, das zur Optimierung der Tabakmonolage des Tabakvlieses mit der gleichen oder vorzugsweise mit einer niedrigeren Fördergeschwindigkeit als das Fördermittel 107 betrieben wird. Dadurch können zu große Abstände zwischen den Komponenten des Tabakstromes wieder verkürzt, d. h. der Tabakstrom nach der mit Sicherheit erzielten Vereinzelung seiner Komponenten längs der Förderrichtung wieder soweit gestaucht bzw. geschlossen und damit verlangsamt werden, daß die Ausscheidungsrate für kleine Fremdkörper verbessert wird.

Anschließend ist diesem zusätzlichen Förderband 122 der Fremdkörperabscheider 101 zugeordnet.

## Patentansprüche

1. Fördervorrichtung zum Erzeugen einer der Weiterbehandlung zugeführten Tabakmonolage aus einem kontinuierlich bewegten Tabakstrom, umfassend Fördermittel zum Zuführen des Tabakstromes sowie zum Vereinzeln der Tabakteile innerhalb des Tabakstromes, wobei die Fördermittel wenigstens zwei in Förderrichtung (Pfeil 2; 102) aufeinanderfolgende, mit unterschiedlichen Fördergeschwindigkeiten antreibbare, einen Anförderer und einen Abförderer bildende Förderelemente (4, 7; 104, 107) aufweisen, von denen das - bezogen auf die Förderrichtung (2; 102) - stromab angeordnete Abförderelement (7, 107) eine höhere Fördergeschwindigkeit aufweist, dadurch gekennzeichnet, daß das Abförderelement (7; 107) aus zwei einen Förderkanal (11; 111) bildenden, unter- und oberseitig angeordneten sowie in Förderrichtung (2; 102) synchron antreibbaren Förderbändern (8, 9; 108, 109) besteht.

2. Fördervorrichtung nach Anspruch 1, dadurch gekennzeichnet, daß das, bezogen auf die Förderrichtung (2; 102) stromauf gelegene Anförderelement (4; 104) als Schwingförderer (6; 106) ausgebildet ist.

3. Fördervorrichtung nach Anspruch 1 oder 2, dadurch gekennzeichnet, daß der Schwingförderer (6; 106) in Förderrichtung (2; 102) abwärtsgeneigt ist.

4. Fördervorrichtung nach Anspruch 3, dadurch gekennzeichnet, daß die Neigung des Schwingförderers (6; 106), bezogen auf einen Anstellwinkel im Größenbereich von etwa 15°, nach oben und nach unten einstellbar ist.

5. Fördervorrichtung nach Anspruch 3 oder 4, dadurch gekennzeichnet, daß der Schwingförderer (6; 106) mit einem abgestuften Boden (13; 113) versehen ist.

6. Fördervorrichtung nach einem der Ansprüche 1 bis 5, dadurch gekennzeichnet, daß am Abgabeende des Abförderelements (7) ein Fremdkörperabscheider (1) angeordnet ist.

7. Fördervorrichtung nach einem der Ansprüche 1 bis 6, dadurch gekennzeichnet, daß auf das in Förderrichtung (102) geneigt verlaufende Abförderelement (107) ein im wesentlichen horizontal verlaufendes, als Förderband (122) ausgebildetes drittes Förderelement folgt, das eine relativ zum Abförderelement (107) gleiche oder vorzugsweise geringere Fördergeschwindigkeit aufweist.

## Claims

1. A feed installation for producing a tobacco monolayer from a continuously moving flow of tobacco for further processing, comprising feed means for conveying the tobacco flow and for separating the tobacco pieces within the tobacco flow, wherein the feed means comprise, in the feed direction (arrow 2; 102), at least two successive feed components (4, 7; 104, 107) which are drivable at different feed rates and form a supply means and a delivery means and of which the delivery component (7; 107), arranged downstream relative to the feed direction (2; 102), has a higher feed rate, characterised in that the delivery component (7; 107) comprises two conveyor belts (8, 9; 108, 109) which form a feed channel (11; 111), are arranged one above the other and are synchronously drivable in the feed direction (2; 102).

2. A feed installation according to claim 1, characterised in that the supply component (4; 104), arranged upstream relative to the feed direction (2; 102), is formed as a vibrating conveyor (6; 106).

3. A feed installation according to claim 1 or 2, characterised in that the vibrating conveyor (6; 106) is inclined downwards in the feed direction (2; 102).

4. A feed installation according to claim 3, characterised in that the inclination of the vibrating conveyor (6; 106) is adjustable upwards and downwards in relation to a starting angle in the region of approximately 15°.

5. A feed installation according to claim 3 or 4, characterised in that the vibrating conveyor (6; 106) is provided with a stepped floor (13; 113).

6. A feed installation according to any one of claims 1 to 5, characterised in that a foreign-body separator (1) is arranged at the output end of the delivery component (7).

7. A feed installation according to any one of claims 1 to 6, characterised in that the delivery component (107), extending at an angle in the feed direction (102), is followed by a third, substantially horizontally extending feed component formed as a conveyor belt (122) which, relative to the delivery component (107), has a same or preferably lower feed rate.

## Revendications

1. Dispositif de transport destiné à produire, à partir d'un flux de tabac déplacé en continu, une couche de tabac uniforme ou monocouche de tabac amenée à la poursuite du traitement de transformation, le dispositif comprenant des moyens de transport pour amener le flux de tabac ainsi que pour séparer les parties de tabac à l'intérieur du flux de tabac, les moyens de transport comprenant au moins deux éléments de transport (4, 7 ; 104, 107), qui se succèdent dans la direction de transport (flèche 2 ; 102), peuvent être entraînés avec des vitesses de transport différentes, forment un transporteur d'amenée et un transporteur d'évacuation, et dont l'élément de transport d'évacuation (7, 107) disposé en aval en se référant à la direction de transport (2 ; 102), présente une vitesse de transport plus élevée,
caractérisé en ce que l'élément de transport d'évacuation (7 ; 107) est constitué de deux bandes de transport (8, 9 ; 108, 109) qui forment un canal de transport (11 ; 111), sont disposées sur le côté supérieur et le côté inférieur, et peuvent être entraînées de manière synchronisée dans la direction de transport (2 ; 102).

2. Dispositif de transport selon la revendication 1, caractérisé en ce que l'élément de transport d'amenée (4 ; 104) placé en amont en se référant à la direction de transport (2 ; 102), est réalisé en tant que transporteur vibrant (6 ; 106).

3. Dispositif de transport selon la revendication 1 ou 2, caractérisé en ce que le transporteur vibrant (6 ; 106) est incliné vers le bas dans la direction de transport (2 ; 102).

4. Dispositif de transport selon la revendication 3, caractérisé en ce que l'inclinaison du transporteur vibrant (6 ; 106), relativement à un angle d'incidence d'un ordre de grandeur d'environ 15°, est réglable vers le haut et le bas.

5. Dispositif de transport selon la revendication 3 ou 4, caractérisé en ce que le transporteur vibrant (6 ; 106) est pourvu d'un fond (13 ; 113) étagé.

6. Dispositif de transport selon l'une des revendications 1 à 5, caractérisé en ce qu'à l'extrémité de sortie de l'élément de transport d'évacuation (7) est disposé un séparateur de corps étrangers (1).

7. Dispositif de transport selon l'une des revendications 1 à 6, caractérisé en ce qu'à l'élément de transport d'évacuation (107) s'étendant de manière inclinée dans la direction de transport (102), succède un troisième élément de transport réalisé sous forme de bande de transport (122), s'étendant sensiblement de manière horizontale, et présentant, relativement à l'élément de transport d'évacuation (107), une vitesse de transport identique ou de préférence plus faible.
